# EUROPÄISCHE PATENTSCHRIFT

(11) **EP 0 924 075 B1**
(45) Veröffentlichungstag und Bekanntmachung des Hinweises auf die Patenterteilung: **07.11.2001**
(21) Anmeldenummer: 98123035.2
(22) Anmeldetag: 07.12.1998
(51) Int. Cl.: B41F 33/00

(54) **Vorrichtung und Verfahren zur Vermeidung von Kondenswasserbildung**
Device and method for avoiding the production of condensation water in printing presses
Dispositif et procédé destiné à combattre la production d'eau de condensation dans les machines à imprimer

(30) Priorität: 18.12.1997 US 993999
(43) Veröffentlichungstag der Anmeldung: 23.06.1999
(73) Patentinhaber: Heidelberger Druckmaschinen Aktiengesellschaft, 69115 Heidelberg (DE)
(72) Erfinder: Gagne, Daniel Paul, South Berwick, ME 03908 (US); Lyman, Charles Douglas, South Pelham, NH 03076 (US)

(56) Entgegenhaltungen:
- EP-A- 0 437 665
- DE-A- 1 611 233
- DE-A- 1 920 679
- DE-A- 4 143 232
- DE-C- 629 700
- PATENT ABSTRACTS OF JAPAN vol. 7, no. 153 (M-226), 5. Juli 1983 & JP 58 062053 A (SHINOHARA TEKKOSHO:KK), 13. April 1983
- PATENT ABSTRACTS OF JAPAN vol. 5, no. 2 (M-049), 9. Januar 1981 & JP 55 135665 A (HASHIMOTO TAKESHI), 22. Oktober 1980

## Beschreibung

Die vorliegende Erfindung betrifft eine Vorrichtung zur Vermeidung von Kondenswasserbildung in Druckmaschinen gemäß dem Oberbegriff von Anspruch 1, sowie ein damit Korrespondierendes Verfahren gemäß Anspruch 6.

In Druckereien und Druckmaschinen-Prüfeinrichtungen besteht das Problem, daß sich insbesondere bei Hochgeschwindigkeitsdruckmaschinen auf den für den Schutz des Maschinenbedienpersonals sehr wichtigen Sicherheitselementen, wie Handschutzbügeln, Fingerschutzspindeln sowie sonstigen Teilen der Druckmaschine, Kondenswasser bildet. Kondenswasser kann z. B. auf der Oberfläche eines Schutzschildes in Form von Tröpfchen auftreten, die sich zu Tropfen sammeln können, welche dann entweder auf die Oberfläche der zu bedruckenden Materialbahn oder in das Druckwerk selbst fallen und Druckdefekte und andere unerwünschte Zustände verursachen. Kondenswasser unter der Materialbahn kann ebenfalls Druckdefekte verursachen, beispielsweise, wenn Tröpfchen auf die Oberflächen von Heberwalzen eines unteren Druckwerks fallen.

Sogar auf Druckwerkskomponenten, wie Schildern, Schienen und Rahmenteilen kann sich Kondenswasser in Form von Tröpfchen bilden, die auf die Bahn oder auf Komponenten des Farbwerks fallen und somit ein Risiko für die Erhaltung der Druckqualität darstellen. Beispielsweise kann Kondenswasser auf der Oberfläche von Druckwerkswalzen, im besonderen auf den Walzen im Feuchtwerksystem einer Druckmaschine, einen schädlichen Effekt auf die Wasser-/Feuchtmittelzufuhr im Offsetdruckprozeß haben, d. h. daß das zum Feuchtmittel auf einer Walze hinzukommende Kondenswasser die Aufnahmekapazität des Druckspaltes überschreiten kann, so daß sich überschüssiges Wasser im Druckspalt ansammelt, was eine unstete Wasserzufuhr und somit eine Verminderung der Druckqualität zur Folge hat. Weiterhin kann auf die Bahn tropfendes Kondenswasser unmittelbar Druckbildfehler verursachen und Kondenswasser auf einer Walze, insbesondere auf Feuchtwalzen, kann den Offsetdruckprozeß destabilisieren.

Die DE-OS 19 20 679 A1 beschreibt eine Einrichtung zur Konstanthaltung, Steuerung und Regelung der Feuchtmitteltemperatur in einem Feuchtwerk einer Offsetdruckmaschine, bei der die durch Walzen des Feuchtwerks hindurchströmende Menge und Temperatur eines Kühlmittels konstant gehalten werden. Die Schrift schlägt weiterhin vor, die Duktorwalze des Feuchtwerks mit gekühlter Luft zu beaufschlagen. Die Schrift gibt keinen Hinweis darauf, das Feuchtwerk von der Umgebungsluft zu isolieren und die Lufttemperatur, die Feuchtmitteltemperatur und die Temperatur des durch die Walzen des Feuchtwerks hindurchströmenden Kühlmittels durch eine Temperatur-Regelungseinheit in der Weise zu steuern und zu regeln, daß das Feuchtwalzenkühlmittel, das Feuchtmittel und die Luft im Bereich des Feuchtwerks im Wesentlichen die gleiche Temperatur aufweisen.

Die EP 0 437 665 A2 beschreibt eine Feuchtmittel-Temperiereinrichtung für Offsetdruckmaschinen, mit der die Temperatur des Feuchtmittels innerhalb eines isolierten Feuchtmittelvorratsbehälters heruntergekühlt und geregelt wird. Die Regelung der Feuchtmitteltemperatur erfolgt dabei in Abhängigkeit von Temperaturwerten des Feuchtmittels, die im Feuchtwerkskasten und an der Oberfläche einer das Feuchtmittel übertragenden Walze gemessen werden.

Aus der JP-A 58 062053 ist ein Druckwerk für eine Bogenrotations-Offsetdruckmaschine bekannt, bei welchem das Farb- und Feuchtwerk gemeinsam durch eine Haube abgeschirmt sind, und bei welchem die Temperatur von in den Innenraum der Abschirmung zugeführter Kühlluft in Abhängigkeit von der Temperatur geregelt wird, die innerhalb des abgeschirmten Bereichs gemessen wird. Die Schrift enthält keinen Hinweis darauf, das Feuchtwerk getrennt abzuschirmen und die Temperatur des Feuchtmittels und von durch die Walzen des Feuchtwerks hindurchströmendem Kühlmittel in der Weise zu steuern und zu regeln, daß das Feuchtwalzenkühlmittel, das Feuchtmittel und die Luft im Bereich des Feuchtwerks im Wesentlichen die gleiche Temperatur aufweisen. Es ist eine Aufgabe der vorliegenden Erfindung, Defekte auf dem aus einer Druckmaschine kommenden bedruckten Material zu vermeiden, die auf Kondenswasserbildung zurückzuführen sind. Es ist eine weitere Aufgabe der vorliegenden Erfindung, die Umgebungstemperatur eines gewählten Bereichs einer Druckmaschine konstant zu halten, um die Bildung von Kondenswasser zu verhindern.

Diese Aufgabe wird erfindungsgemäß durch die Merkmale von Anspruch 1 und 6 gelöst.

Weiter Merkmale der Erfindung sind in den Unteransprüchen enthalten.

Gemäß einer Ausführungsform der vorliegenden Erfindung wird das unerwünschte Auftreten von Kondenswasser in einem ausgewählten Bereich der Druckmaschine, hier im Feuchtwerksystem, dadurch beeinflußt, daß die Temperatur der das Feuchtwerksystem umgebenen Luft durch Kühlen und Erhitzen der Luft bzw. durch die Veränderung der Luftfeuchtigkeit, in der Weise gesteuert wird, daß die Temperaturdifferenz zwischen den Komponenten des Feuchtwerksystems und der Umgebungsluft einen vorgegebenen Sollwert einnimmt, wodurch ein im wesentlichen isothermer Zustand geschaffen wird.

Die vorliegende Erfindung wird in der folgenden Beschreibung bevorzugter Ausführungsbeispiele im Zusammenhang mit den beigefügten, nachstehend aufgeführten Zeichnungen näher erläutert.

Es zeigen:
- Fig. 1: eine exemplarische Darstellung eines isothermen Feuchtwerksystems gemäß vorliegender Erfindung; und
- Fig. 2: ein exemplarisches Flußdiagramm für ein Verfahren zur Schaffung eines im wesentlichen isothermen Zustandes gemäß vorliegender Erfindung.

Fig. 1 zeigt ein isothermes Feuchtwerksystem gemäß vorliegender Erfindung. In einem herkömmlichen Feuchtwerksystem, wie es in der US 5,592,880 und der US 5,520,113 beschrieben ist, kann sich aufgrund hoher relativer Luftfeuchtigkeit und einer Temperaturdifferenz zwischen der Umgebungsluft und der Oberfläche einer Walze des Feuchtwerks überflüssiges Wasser in Form von Kondenswasser ansammeln. Dieses durch Kondensation entstandene überflüssige Wasser im Feuchtwerk kann die Ursache für eine unstete Feuchtmittelzufuhr zur Druckplatte sein.

In dem isothermen Feuchtwerksystem gemäß vorliegender Erfindung wird eine vergleichmäßigte Zufuhr von Feuchtmittel zu Druckplatte dadurch gewährleistet, daß die Temperatur der Walzen des Feuchtwerks, die Temperatur des Feuchtmittels und die Temperatur der Luft im Bereich des Feuchtwerks durch eine in Fig. 1 dargestellte Temperaturregelungseinheit 110 auf einen im wesentlichen gleichen Wert geregelt wird.

Beispielsweise können geringfügig niedrigere oder geringfügig höhere Lufttemperaturen als die Temperatur des Feuchtmittels und/oder der Feuchtwerkswalzen vom System als zulässig angesehen werden, d. h. daß eine kleine Menge von Kondensation oder Verdampfung, die keine drucktechnischen Probleme verursacht, hingenommen wird. Somit kann für Lufttemperaturen, die geringfügig niedriger als die Temperatur des Feuchtmittels und der Oberfläche der Feuchtwerkswalzen sind, ein niedriger und akzeptabler Grad der Verdunstung von Feuchtmittel in die Luft stattfinden. In gleicher Weise kann bei Lufttemperaturen, die geringfügig über der Temperatur des Feuchtmittels und der Oberfläche der Feuchtwerkswalzen liegen, eine niedrige und akzeptable Menge von Kondenswasser auf der Walzenoberfläche erscheinen. Mit der Aufrechterhaltung von Temperaturen in solch einem vorgegebenen Akzeptanzbereich wird somit eine konsistente und gleichförmige Zufuhr von Feuchtmittel zur Druckplatte erzielt.

Wie in Fig. 1 gezeigt ist, umfaßt das isotherme Feuchtwerksystem 100 gemäß vorliegender Erfindung eine Temperaturregelungseinheit 110, die mit einem Feuchtwerk 105 eines herkömmlichen Druckwerks verbunden ist. Dieses Feuchtwerk 105 kann beispielsweise eine Vielzahl von Walzen und Zylindern umfassen, über welche ein Feuchtmittel auf eine Druckform, z. B. auf eine auf einem Plattenzylinder eines Druckwerks einer Rollenoffsetdruckmaschine angeordneten Druckplatte, aufgebracht wird. Das Feuchtwerk 105 kann von der Umgebungsluft isoliert in einem Gehäuse oder Kasten untergebracht sein. In gleicher Weise kann das gesamte Druckwerk einschließlich des isothermen Feuchtwerksystems 100 umschlossen oder von der Umgebungsluft isoliert werden, wenn dies gewünscht ist.

Die Temperaturregelungseinheit 110 kann eine programmierbare Steuereinheit 110a umfassen, wie beispielsweise eine auf einem herkömmlichen Mikroprozessor basierende Steuerungseinrichtung, welchen z. B. ein der Temperatur der Umgebungsluft, bzw. der Luft innerhalb des Feuchtwerks 105 entsprechendes Signal T_{A}, ein der Temperatur des Feuchtmittels entsprechendes Signal T_{F}, ein der Auslaßtemperatur des Wassers zum Kühlen der Walzen entsprechendes Signal T_{WO} sowie ein der Einlaßtemperatur des Wassers zum Kühlen der Walzen entsprechendes Signal T_{WI} empfängt.

Mit dem Feuchtwerk 105 ist ferner eine Feuchtmitteltemperatur-Steuereinheit 115 verbunden, die.beispielsweise eine Pumpe und eine zugeordnete Rohrleitung, über die das Feuchtmittel in das Feuchtwerk 105 geleitet wird, einen Tank, der einen Feuchtmittel-Vorrat enthält und eine Heiz-/Kühleinheit zur Regelung der Temperatur des Feuchtmittels - z. B. durch Erwärmen oder Kühlen des Feuchtmitteltanks in bekannter Weise - umfassen kann, um das Feuchtmittel auf einer im wesentlichen konstanten Temperatur zu halten.

Eine Walzenkühlwassertemperatur-Steuereinheit 120 ist ebenfalls mit dem Feuchtwerk 105 verbunden und kann z. B. eine Pumpe und ein dieser zugeordnetes Rohrleitungsystem zur Zirkulation der Flüssigkeit durch die Feuchtwerkswalzen, einen Tank, der eine Vorrat von z. B. Wasser enthält sowie eine Heiz-/Kühleinheit zur Regelung der Temperatur des in die Feuchtwerkswalze(n) geleiteten Wassers enthalten.

Eine Lufttemperatur-Steuereinheit 125, die ebenfalls mit dem Feuchtwerk 105 verbunden ist, kann z. B. ein Gebläse, das Luft durch das als vorzugsweise umschlossene und isolierte Einheit ausgebildete Feuchtwerk 105 bläst, ein Heizgerät, das die Lufttemperatur gemäß den Vorgaben der Temperaturregelungseinheit 110 im Bedarfsfalle erhöht sowie ein Kühlgerät, das die Lufttemperatur gemäß den Vorgaben der Temperaturregelungseinheit 110 im Bedarfsfalle senkt, umfassen. Hierzu kann z.B. ein bekanntes Heizungs-, Ventilations- und Klimatisierungssystem (HVAC) eingesetzt werden.

Die programmierbare Steuereinheit 110a der Temperaturregelungseinheit 110 empfängt die Inputsignale T_{A}, T_{F}, T_{WO} und T_{WI} und erzeugt ein Steuersignal, das in Abhängigkeit von den Inputsignalen und einer Bezugstemperatur T_{REF} bestimmt wird. Die Signale T_{A}, T_{F}, T_{WO} und T_{WI} können entweder von einem Sensor erzeugt werden, der die jeweiligen Werte in dem Feuchtwerksystem 105 mißt, oder z. B. von einem Sensor, der die jeweiligen Werte in der Feuchtmitteltemperatur-Steuereinheit 115 oder in der Walzenkühlwassertemperatur-Steuereinheit 120 mißt. Beispielsweise kann die Temperatur des Feuchtmittels, das sowohl im Feuchtwerk 105 als auch in der Feuchtmitteltemperatur-Steuereinheit 115 fließt, entweder am Feuchtwerk 105 oder an der Feuchtmitteltemperatur-Steuereinheit 115 gemessen und der Meßwert an die Temperaturregelungseinheit 110 gesandt werden.

T_{REF} stellt eine Bezugstemperatur für das erfindungsgemäße isotherme Feuchtwerksystem 100 dar. T_{REF} kann z. B. ein vorbestimmter Wert, d. h. ein auf der Erfahrung des Druckmaschinenbedieners basierter Temperaturwert sein, um optimale Betriebszustände zu schaffen, z. B. eine Betriebstemperatur für das Feuchtwerksystem 100 von ca. 22°C (72°F), der vorzugsweise in einem Speicher der Temperaturregelungseinheit 110 als Parameter abgelegt ist. Alternativ kann der T_{REF} - Wert z. B. als Funktion der Temperatur der Umgebungsluft im Feuchtwerk 105 bestimmt werden, so daß der festgesetzte T_{REF}-Wert z. B im wesentlichen gleich der Umgebungsluft-Temperatur gesetzt werden kann. Die programmierbare Steuereinheit 110a empfängt somit die Signale T_{A}, T_{F}, T_{WO} und T_{WI} und sendet dann an die jeweiligen Komponenten des erfindungsgemäßen isothermen Feuchtwerksystems 100 ein Steuersignal, das auf der für das Feuchtwerksystem gewünschten Temperatur T_{REF} und der in jeder Komponente des Feuchtwerksystems 100 herrschenden aktuellen Temperatur basiert.

Beispielsweise kann das Steuersignal der Wert von T_{REF} sein, der - wenn von einer speziellen Komponente empfangen - dazu führt, daß die Komponenten in angemessener Weise heruntergekühlt oder erhitzt wird, um den Wert von T_{REF} zu erhalten. So kann es beispielsweise vorgesehen sein, daß allen Komponenten, d. h. der Lufttemperatur-Steuereinheit 125, der Feuchtmittel-Steuereinheit 115 und der Walzenkühlwassertemperatur-Steuereinheit 120 jeweils das gleiche Steuersignal zugeführt wird, z. B. der Wert von T_{REF}, und die Komponenten hierauf entsprechend reagieren, beispielsweise indem sie durch Anpasssen ihrer jeweiligen Betriebszustände ihre Temperatur im erforderlichen Maße verringern oder erhöhen, z. B. über zugeordnete Heiz-/Kühlgeräte und/oder Zirkulationssysteme. Alternativ hierzu kann die Temperaturregelungseinheit 110 anstelle des einen Steuersignals ein individuelles Heizoder Kühl-Signal an jede der Komponenten des isothermen Feuchtwerksystems 100 senden, wobei das individuelle Steuersignal z. B. in Abhängigkeit von T_{REF} bestimmt werden kann, um eine geeignete Temperaturanpassung in der zugehörenden empfangenden Einheit herbeizuführen.

Fig. 2 stellt ein exemplarisches Verfahren zur Schaffung eines isothermen Zustandes gemäß vorliegender Erfindung dar. Beispielsweise wird in einem Schritt 200 die Umgebungslufttemperatur T_{A} bestimmt. In Schritt 210 wird die Temperatur des Feuchtmittels T_{F} bestimmt. In den Schritten 220 und 230 wird jeweils die Auslaßtemperatur und die Einlaßtemperatur des Walzenkühlwassers bestimmt. In Schritt 240 wird die Bezugstemperatur T_{REF}, die entweder auf der Umgebungslufttemperatur oder einem vorbestimmten Wert basiert, bestimmt. Hierbei können die Schritte 200 bis 240 in beliebiger Reihenfolge oder sogar gleichzeitig ausgeführt werden. In Schritt 250 wird das Outputsignal in Abhängigkeit von mindestens einem der Werte T_{A}, T_{F}, T_{WO}, T_{WI} und T_{REF} bestimmt und an die Steuereinheiten 115, 120 und 125 gesandt, die in Reaktion auf das Steuersignal eine Anpassung ihrer jeweiligen Temperatur vornehmen, so daß ein im wesentlichen isothermer Zustand für das Feuchtwerk 105 erzeugt bzw. aufrechterhalten wird.

Demgemäß veranlaßt das von der erfindungsgemäßen Temperaturregelungseinheit 110 erzeugte Steuersignal die Steuereinheiten 115, 120 und 125 für die Temperaturen der Feuchtwalzen, des Feuchtmittels und der Luft im Bereich des Feuchtwerks 105 dazu, daß die Temperaturen in der Weise verändert werden, daß diese im wesentlichen gleich sind und sich somit ein isothermer Zustand dahingehend einstellt, daß jede der Komponenten des isothermen Feuchtwerksystems 100 im wesentlichen die gleiche Temperatur aufweist. Beispielsweise kann das Gebläse der Lufttemperatur-Steuereinheit 125 in Reaktion auf ein Steuersignal in der Weise gesteuert werden, daß durch das Feuchtwerk 105 Luft zirkuliert wird, die im Bedarfsfall durch das Heizgerät oder durch das Kühlgerät der Lufttemperatur-Steuereinheit 125 erwärmt oder abgekühlt wird. In gleicher Weise können das Heizgerät oder das Kühlgerät der Walzenkühlwassertemperatur-Steuereinheit 120 und die Feuchtmitteltemperatur-Steuereinheit 115 in Abhängigkeit von dem Steuersignal gesteuert werden, um die Temperatur des Walzenkühlwassers und des Feuchtmittels, welche über den jeweiligen Vorratstank und jeweilige Pumpsysteme durch das isotherme Feuchtwerksystem 100 zirkuliert werden, derart zu steuern, daß die Temperaturen der Feuchtwerkswalzen, des Feuchtmittels und der Luft im Bereich des Feuchtwerksystems 100 im wesentlichen gleich sind.

Wie oben erwähnt, ergeben Lufttemperaturen, die geringfügig über der Temperatur des Feuchtmittels, bzw. unter der Oberflächentemperatur der Feuchtwerkswalzen liegen, eine niedrige und akzeptable Menge an verdunstetem Feuchtmittel, bzw. Kondenswasserbildung auf den Walzenoberflächen. Dadurch, daß die jeweilige Temperatur des Feuchtmittels, des Feuchtwalzenkühlwassers und der Umgebungsluft (im Feuchtwerk 105 erfindungsgemäß gemessen und die Luft- und Komponententemperaturen z. B. durch Kühlen oder Erwärmen der Luft oder der Flüssigkeiten in dem System gemäß vorliegender Erfindung geändert werden, wird die Temperaturdifferenz zwischen den Komponenten des isothermen Feuchtwerksystems und der umgebenden Luft minimal gehalten. Ferner kann dadurch, daß die Temperaturen der Komponenten des Feuchtwerks innerhalb eines akzeptablen und vorzugsweise für jede einzelne Komponente allein, bzw. für alle Komponenten zusammen wählbaren Differenzbereichs gehalten werden, ebenfalls die Kondenswasserbildung im System auf ein minimales Maß beschränkt werden, so daß eine störungsfreie Zufuhr von Feuchtmittel zur Druckplatte gewährleistet ist.

### LISTE DER BEZUGSZEICHEN

- 100: isothermes Feuchtwerksystem
- 105: Feuchtwerk
- 110: Temperaturregelungseinheit
- 110a: programmierbare Steuereinheit
- 115: Feuchtmitteltemperatur-Steuereinheit
- 120: Walzenkühlwassertemperatur-Steuereinheit
- 125: Lufttemperatur-Steuereinheit

- 200: Schritt zur Bestimmung der Umgebungslufttemperatur
- 210: Schritt zur Bestimmung des Feuchtmittels
- 220: Schritt zur Bestimmung der Auslaßtemperatur des Walzenkühlwassers
- 230: Schritt zur Bestimmung der Einlaßtemperatur des Walzenkühlwassers
- 240: Schritt zur Bestimmung der Bezugstemperatur
- 250: Schritt zur Bestimmung des Outputsignals

## Patentansprüche

1. Isothermes Feuchtwerksystem mit einem in einem Druckwerk einer Rotationdruckmaschine angeordneten, Walzen aufweisenden Feuchtwerk (105) mit einer Steuereinheit (125) zur Veränderung der Lufttemperatur, einer Steuereinheit (120) zur Veränderung der Temperatur von durch die Walzen des Feuchtwerks (105) hindurchströmendem Kühlmittel sowie einer Temperatur-Regelungseinheit (110),
**dadurch gekennzeichnet,**
**daß** das Feuchtwerk (105) von der Umgebungsluft isoliert ist, daß weiterhin eine Steuereinheit (115) zur Veränderung der Feuchtmitteltemperatur vorgesehen ist und
**daß** die Temperatur-Regelungseinheit (110) mit der Lufttemperatur-Steuereinheit (125), der Feuchtmitteltemperatur-Steuereinheit (115) sowie der Walzenkühlmitteltemperatur-Steuereinheit (120) elektrisch verbunden ist und die Steuereinheiten (125, 115, 120) in der Weise steuert und regelt, daß das Feuchtwalzenkühlmittel, das Feuchtmittel und die Luft im Bereich des Feuchtwerks (105) im wesentlichen die gleiche Temperatur aufweisen.

2. Feuchtwerksystem nach Anspruch 1,
**dadurch gekennzeichnet,**
**daß** dieses einen Lufttemperatursensor zur Erfassung der Lufttemperatur im Bereich des Feuchtwerks (105), einen Feuchtmitteltemperatursensor zum Erfassen der Feuchtmitteltemperatur, einen Walzenkühlmittel-Auslaßtemperatursensor zum Erfassen der Temperatur des aus den Walzen austretenden Kühlmittels sowie einen Walzenkühlmittel-Einlaßtemperatursensor zum Erfassen der Temperatur des in die Walzen einströmenden Kühlmittels umfaßt.

3. Feuchtwerksystem nach Anspruch 2,
**dadurch gekennzeichnet,**
**daß** die Temperatur-Regelungseinheit (110) eine programmierbare Steuereinheit (110a) enthält, die von den Sensoren ein Lufttemperatur-Inputsignal, ein Feuchtmitteltemperatur-Inputsignal, ein Walzenkühlmittel-Auslaßtemperatur-Inputsignal und ein Walzenkühlmittel-Einlaßtemperatur-Inputsignal empfängt, und die in Abhängigkeit von mindestens einem der Inputsignale sowie einem vorgegebenen Signal für eine Referenztemperatur (T_{REF}) ein Steuersignal erzeugt, in Abhängigkeit von welchem die Lufttemperatur-Steuereinheit (125), die Feuchtmitteltemperatur-Steuereinheit (115) sowie die Walzenkühlwassertemperatur-Steuereinheit (120) die jeweilige Lufttemperatur, Feuchtmitteltemperatur sowie Walzenkühlmitteltemperatur verändern.

4. Feuchtwerksystem nach Anspruch 3,
**dadurch gekennzeichnet,**
**daß** das vorgegebene Referenztemperatursignal (T_{REF}) auf der Grundlage eines vorgebbaren Temperaturwertes oder des Lufttemperatur-Inputsignals bestimmt wird.

5. Isothermes Feuchtwerksystem nach einem der Ansprüche 3 oder 4,
**dadurch gekennzeichnet,**
**daß** die programmierbare Steuereinheit (110a) einen Mikroprozessor enthält.

6. Verfahren zur Vermeidung von Kondenswasserbildung in Walzen enthaltenden Feuchtwerken von Rotationsdruckmaschinen mit folgenden Verfahrensschritten:
Isolieren des Feuchtwerks von der Umgebungsluft,
Messen der Temperatur der Luft im Feuchtwerk,
Messen der Temperatur des Feuchtmittels im Feuchtwerk,
Messen der Temperatur eines durch die Walzen des Feuchtwerks hindurchströmenden Kühlmittels,
Bestimmen einer Referenztemperatur,
Erzeugen eines Steuersignals in Abhängigkeit von der Lufttemperatur im Feuchtwerk, der Feuchtmitteltemperatur, der Walzenkühlmittel-Temperatur sowie der Referenztemperatur; und
Verändern der Lufttemperatur im Feuchtwerk, der Feuchmitteltemperatur und der Walzenkühlmittel-Temperatur in Abhängigkeit von dem Steuersignal in der Weise, daß sich im Feuchtwerk ein im wesentlichen isothermer Zustand einstellt.

7. Verfahren nach Anspruch 6;
**dadurch gekennzeichnet,**
**daß** die Referenztemperatur in Abhängigkeit von einem vorgebbaren Temperaturwert und/oder der Lufttemperatur im Feuchtwerk bestimmt wird.

## Claims

1. Isothermal dampening unit system having a dampening unit (105) arranged in a printing unit of a rotary printing press and comprising rollers, the dampening unit (105) having a control unit (125) for changing the air temperature, a control unit (120) for changing the temperature of the cooling agent flowing through the rollers of the dampening unit (105), and a temperature control unit (110),
**characterized in**
**that** the dampening unit (105) is insulated from the ambient air, that additionally a control unit (115) for changing the dampening solution temperature is provided, and that the temperature control unit (110) is electrically connected to the air temperature control unit (125), the dampening solution temperature control unit (115) and the roller cooling agent temperature control unit (120) and controls and regulates the control units (125, 115, 120) in such a way that the dampening roller cooling agent, the dampening solution and the air in the area of the dampening unit (105) have substantially the same temperature.

2. Dampening unit system according to claim 1,
**characterized in**
**that** the dampening unit system comprises an air temperature sensor for determining the air temperature in the area of the dampening unit (105), a dampening solution temperature sensor for determining the dampening solution temperature, a roller cooling agent outlet temperature sensor for determining the temperature of the cooling agent exiting the rollers, and a roller cooling agent inlet temperature sensor for determining the temperature of the cooling agent entering the rollers.

3. Dampening unit system according to claim 2,
**characterized in**
**that** the temperature control unit (110) includes a programmable control unit (110a) which receives from the sensors an air temperature input signal, a dampening solution temperature input signal, a roller cooling agent outlet temperature input signal and a roller cooling agent inlet temperature input signal and creates a control signal based on at least one of the input signals and on a predetermined signal for a reference temperature (T_{REF}), as a function of which control signal the air temperature control unit (125), the dampening solution temperature control unit (115) as well as the roller cooling water temperature control unit (120) change the air temperature, dampening solution temperature and roller cooling agent temperature, respectively.

4. Dampening unit system according to claim 3,
**characterized in**
**that** the predetermined reference temperature signal (T_{REF}) is determined on the basis of a predeterminable temperature value or of the air temperature input signal.

5. Isothermal dampening unit system according to one of claims 3 or 4,
**characterized in**
**that** the programmable control unit (110a) includes a microprocessor.

6. Method of preventing condensation in dampening units of rotary printing presses, the dampening units containing rollers, with the following method steps:
insulating the dampening unit from the ambient air,
measuring the temperature of the air in the dampening unit,
measuring the temperature of the dampening solution in the dampening unit,
measuring the temperature of the cooling agent flowing through the rollers of the dampening unit,
determining a reference temperature,
creating a control signal as a function of the air temperature in the dampening unit, the dampening solution temperature, the roller cooling agent temperature and the reference temperature; and
changing the air temperature in the dampening unit, the dampening solution temperature and the roller cooling agent temperature as a function of the control signal in such a way that a substantially isothermal state is established in the dampening unit.

7. Method according to claim 6,
**characterized in**
**that** the reference temperature is determined as a function of a predeterminable temperature value and/or the air temperature in the dampening unit.

## Revendications

1. Système de dispositif de mouillage isotherme comprenant un dispositif de mouillage (105) muni de cylindres, disposé dans un groupe imprimant d'une machine à imprimer rotative et comprenant une unité de commande (125) destinée à faire varier la température de l'air, une unité de commande (120) destinée à faire varier la température d'un moyen de refroidissement qui circule à travers les cylindres du dispositif de mouillage (105), ainsi qu'une unité de la régulation de la température (110)
**caractérisé**
**en ce que** le dispositif de mouillage (105) est isolé de l'air ambiant, en ce que, en outre, il est prévu qu'une unité de commande (115) destinée à faire varier la température de l'agent de mouillage, et en ce que l'unité de régulation de la température (110) est connectée électriquement à l'unité de commande de la température de l'air (125), à l'unité de commande de la température de l'agent de mouillage (115) ainsi qu'à l'unité de commande de la température de l'agent de refroidissement des cylindres (120), et commande et règle les unités de commande (125, 115, 120) de telle manière que l'agent de refroidissement des cylindres de mouillage, l'agent de mouillage et l'air présent dans la région du dispositif de mouillage (105) présentent sensiblement la même température.

2. Système de dispositif de mouillage selon la revendication 1,
**caractérisé**
**en ce qu'**il comprend un capteur de température de l'air destiné à capter la température de l'air dans la région du dispositif de mouillage (105), un capteur de température de l'agent de mouillage destiné à capter la température de l'agent de mouillage, un capteur de température de sortie de l'agent de refroidissement des cylindres destiné à capter la température de l'agent de refroidissement qui sort des cylindres, ainsi qu'un capteur de température d'entrée de l'agent de refroidissement des cylindres destiné à capter la température de l'agent de refroidissement qui entre dans les cylindres.

3. Système de dispositif de mouillage selon la revendication 2,
**caractérisé en ce que** l'unité de régulation de la température (110) comprend un unité de commande programmable (110a) qui reçoit en provenance des capteurs un signal d'entrée de la température de l'air, un signal d'entrée de la température de l'agent de mouillage, un signal d'entrée de la température de sortie de l'agent de refroidissement des cylindres, et un signal d'entrée de la température d'entrée de l'agent de refroidissement des cylindres, et qui , en fonction d'au moins un des signaux d'entrée ainsi que d'un signal prédéterminé pour une température de référence (T_{REF}) produit un signal de commande en fonction duquel l'unité de commande de la température de l'air (125) l'unité de commande de la température de l'agent de mouillage (115) ainsi que l'unité de commande de la température de l'eau de refroidissement des cylindres (120) font varier la température de l'air, la température de l'agent de mouillage ainsi que la température de l'agent de refroidissement des cylindres.

4. Système de dispositif de mouillage selon la revendication 3,
**caractérisé**
**en ce que** le signal de température de référence prédéterminé (T_{REF}) est déterminé sur la base d'une valeur de température pouvant être déterminée ou du signal d'entrée de la température de l'air.

5. Système de dispositif de mouillage isotherme selon une des revendications 3 ou 4,
**caractérisé,**
**en ce que** l'unité de commande programmable (110a) comprend un microprocesseur

6. Procédé pour éviter la formation d'eau de condensation dans des dispositifs de mouillage de machines à imprimer rotatives qui comprennent des cylindres, qui présente les étapes de procédé suivantes :
isoler le dispositif de mouillage de l'air ambiant,
mesurer la température de l'air dans le dispositif de mouillage,
mesurer la température de l'agent de mouillage dans le dispositif de mouillage,
mesurer la température d'un agent de refroidissement qui circule à travers les cylindres du dispositif de mouillage,
déterminer une température de référence,
produire un signal de commande en fonction de la température de l'air dans le dispositif de mouillage, de la température de l'agent de mouillage, de la température de l'agent de refroidissement des cylindres ainsi que de la température de référence ; et
faire varier la température de l'air dans le dispositif de mouillage, la température de l'agent de mouillage et la température de l'agent de refroidissement des cylindres en fonction du signal de commande de manière qu'il s'établisse un état sensiblement isotherme dans le dispositif de mouillage.

7. Procédé selon la revendication 6,
**caractérisé**
**en ce que** la température de référence est déterminée en fonction d'une valeur de température pouvant être prédéterminée et/ou de la température de l'air dans le dispositif de mouillage
